# EUROPÄISCHE PATENTSCHRIFT

(11) **EP 0 992 288 B1**
(45) Veröffentlichungstag und Bekanntmachung des Hinweises auf die Patenterteilung: **07.03.2007**
(21) Anmeldenummer: 99114892.5
(22) Anmeldetag: 30.07.1999
(51) Int. Cl.: B01L 3/02

(54) **Pipettenspitzenabwurfeinrichtung**
Pipette tip ejection arrangement
Mechanique d'éjection d'embouts de pipette

(30) Priorität: 06.10.1998 DE 19845950
(43) Veröffentlichungstag der Anmeldung: 12.04.2000
(73) Patentinhaber: EPPENDORF AG, 22339 Hamburg (DE)
(72) Erfinder: Wilmer, Jens, 22926 Ahrensburg (DE); Tennstedt, Ernst, 22399 Hamburg (DE)
(74) Vertreter: Hauck, Graalfs, Wehnert, Döring, Siemons

(56) Entgegenhaltungen:
- EP-A- 0 513 618
- EP-A- 0 566 939
- US-A- 4 824 642
- US-A- 5 614 153
- US-A- 5 736 105

## Beschreibung

Die Erfindung bezieht sich auf ein Pipettiersystem mit einer Pipettiervorrichtung und mindestens einer daran lösbar befestigten Pipettenspitze.

Solche Pipettiersysteme werden vor allem im Labor zur Dosierung von Flüssigkeitsmengen verwendet. Diese werden in Pipettenspitzen eingesaugt und daraus ausgestoßen. Dafür sind zumeist Kolben verschieblich in einem Zylinder angeordnet. Bei Luftpolstersystemen sind Kolben und Zylinder in die Pipettiervorrichtung integriert und kommunizieren mit der Pipettenspitze, so daß die Dosierung der Flüssigkeit über ein Luftpolster vermittelt wird. Bei Direktverdrängersystemen sind Kolben und Zylinder in die Spitze integriert und wirken direkt auf die eingesaugte Flüssigkeit ein. Solche Pipettenspitzen werden auch als Spritzen bezeichnet. Kolbenlose Systeme können insbesondere eine Pipettenspitze mit einem ballonartigen Endabschnitt aufweisen, der zum Einsaugen von Flüssigkeit expandiert und zum Ausstoßen komprimiert wird.

Die Pipettenspitze wird lösbar mit der Pipettiervorrichtung verbunden, damit sie nach Gebrauch gegen eine frische Pipettenspitze ausgetauscht werden kann, wodurch bei nachfolgenden Dosierungen Kontaminationen vermieden werden können. Pipettenspitzen für einmaligen Gebrauch sind kostengünstig aus Kunststoff verfügbar.

Die Pipettiervorrichtungen haben einen Befestigungsansatz zum Befestigen von Pipettenspitzen. Zumeist ist dies ein konischer Vorsprung, auf den eine Pipettenspitze mit einer konischen Aufnahme geklemmt wird. Dies kann ohne Anfassen der Pipettenspitze durch Aufstecken des Befestigungsansatzes auf eine Pipettenspitze erfolgen, die in einem Halter bereitsteht.

Zur Vermeidung von Kontaminationen des Bedienpersonals ist es überdies wünschenswert, die Pipettenspitze ohne Anfassen vom Befestigungsansatz zu lösen. Dafür sind vielfach Pipettiervorrichtungen mit einer Abwurfeinrichtung ausgestattet, die mit einer Abwurfhülse dem oberen Randbereich der Pipettenspitze zugeordnet ist und an einem Abwurfknopf betätigt werden kann. Bei besonders fest aufgesteckten oder gar "aufgerammten" Pipettenspitzen ist allerdings ein hoher Kraftaufwand für den Spitzenabwurf erforderlich, der bereits bei Einkanalsystemen die Benutzung beeinträchtigen oder unmöglich machen kann. Besonders hoher Kraftaufwand kann sich durch vervielfachte Spitzenabwurfkräfte bei Mehrkanal-Pipettiersystemen ergeben, die mehrere parallel abzuwerfende Pipettenspitzen haben.

Aus der EP 0 566 039 B1 ist eine Pipette mit einem Spitzenentferner bekannt, der zur Erleichterung der Benutzung durch Verminderung der Abwurfkraft einen Hebelmechanismus aufweist. Dieser Hebelmechanismus springt seitlich von einem Pipettengehäuse vor und ist manuell zu drücken. Er kann ein Zahnrad haben, das an einem Betätigungsarm für die Pipettenspitze in einer vertikalen Ebene drehbar angelenkt ist. Ferner kämmt die innere Flanke des Zahnrads mit einer Zahnstange an der Seite des länglichen Gehäuses. Auf der Außenseite des Betätigungsarms ist an der Seite des Gehäuses eine hohle Druckstange angeordnet, die mit einem Gewinde an ihrer Innenseite mit der äußeren Seite des Zahnrades kämmt. Wenn die Druckstange herabgedrückt wird, bewegt sich das Zahnrad nach unten und nimmt gleichzeitig den Betätigungsarm und eine Abwurfhülse mit, wodurch eine Pipettenspitze von einem Befestigungskonus abgedrückt wird. Dabei legt die Druckstange genau die doppelte Strecke zurück wie der Betätigungsarm und ist die auf die Druckstange ausgeübte Kraft halb so groß wie die zum Abdrücken der Pipettenspitze aufgewandte Kraft. Dieses System ist konstruktiv aufwendig und läßt nur ein einziges Übersetzungsverhältnis von 1:2 zu, so daß es in der Anwendbarkeit beschränkt ist.

Davon ausgehend liegt der Erfindung die Aufgabe zugrunde, ein Pipettiersystem mit einer Abwurfeinrichtung zu schaffen, das außer dem Vorerwähnten auch andere Übersetzungsverhältnisse und konstruktive Vereinfachungen ermöglicht.

Die Aufgabe wird durch ein Pipettiersystem mit den Merkmalen des Anspruches 1 gelöst. Vorteilhafte Ausgestaltungen des Pipettiersystems sind in den Unteransprüchen angegeben.

Das erfindungsgemäße Pipettiersystem hat
- eine Pipettiervorrichtung und mindestens eine daran lösbar befestigbare Pipettenspitze,
- mindestens einen Befestigungselement an der Pipettiervorrichtung, an dem die Pipettenspitze befestigt ist,
- eine Abwurfeinrichtung an der Pipettiervorrichtung, die ein axial bewegliches Abwurfelement in Form einer einem seitlichen Vorsprung einer Abwurfhülse zugeordneten Abwurfstange zum Lösen der Pipettenspitze vom Befestigungselement bei einer Axialbewegung des Abwurfelementes und eine Antriebseinrichtung mit einer parallel zu einem Gehäuseschaft angeordneten Antriebsstange zum Antreiben der Axialbewegung des Abwurfelementes hat, und
- ein eine im wesentlichen axiale Antriebsbewegung der Antriebseinrichtung in eine Axialbewegung des Abwurfelementes übertragendes Zugmittel-, Druckmittel- oder Gelenk-Getriebe, über das das untere Ende der Antriebsstange mit dem oberen Ende der Abwurfstange verbunden ist mit dem die Abwurfstange zumindest beim Lösen der Pipettenspitze vom Befestigungselement über einen geringeren Weg axial bewegbar ist als die im wesentlichen axiale Antriebsbewegung zurücklegt und die eine Kraft für die im wesentlichen axiale Antriebsbewegung übersteigende Abwurfkraft auf die Pipettenspitze ausübbar ist.

Das erfindungsgemäße Pipettiersystem ist eine Alternative zu der bekannten Pipette mit Spitzenentferner, die aufgrund des Zugmittel-Getriebes, Druckmittel-Getriebes oder Gelenk-Getriebes sowohl das bekannte Übersetzungsverhältnis als auch andere Übersetzungsverhältnisse und damit eine erhöhte Gestaltungsfreiheit und erweiterte Anwendungsmöglichkeiten eröffnet. Auch sind bei einem erfindungsgemäßen Pipettiersystem Übersetzungsverhältnisse möglich, die während eines Spitzenabwurfes variieren. Darüber hinaus eröffnet das Pipettiersystem die Möglichkeit baulicher Vereinfachungen.

Bei einer Zugmittel-Getriebeausführung können die Antriebseinrichtung und das Abwurfelement einander übergreifende Endabschnitte haben und das Getriebe eine an dem Endabschnitt des Abwurfelementes drehbar gelagerte Umlenkrolle und ein Seil haben, das einenends bezüglich des Befestigungselementes festgelegt ist und anderenends an dem Endabschnitt der Antriebseinrichtung festgelegt ist. Bevorzugt sind dabei eine Antriebsstange und das Abwurfelement parallel zueinander ausgerichtet. Bei der im wesentlichen axialen Antriebsbewegung über einen bestimmten Weg bewegt sich das Abwurfelement nur über die Hälfte dieses Weges. Dabei steht jedoch an dem Abwurfelement für das Lösen der Pipettenspitze eine Kraft zur Verfügung, die etwa doppelt so groß ist, wie die für die Antriebsbewegung aufgebrachte Kraft. Andere Übersetungsverhältnisse können erreicht werden, wenn mehrere Umlenkrollen an dem Abwurfelement gelagert sind. Dieses Getriebe ermöglicht konstruktiv besonders einfache Lösungen.

Bei einer Druckmittel-Getriebeausführung hat das Getriebe einen mit der Antriebseinrichtung verbundenen ersten Kolben, der in einem ersten Zylinder verschieblich ist und einen mit dem Abwurfelement verbundenen zweiten Kolben, der in einem zweiten Zylinder verschieblich ist, wobei die beiden Zylinder miteinander kommunizieren, dieses kommunizierende Zylindersystem zur Umgebung abgedichtet und mit Hydraulikflüssigkeit gefüllt ist und der erste Kolben eine kleinere Querschnittsfläche als der zweite Kolben aufweist.

Bei diesem hydraulischen Übersetzungssystem bewirkt eine Verschiebung des ersten Kolbens über eine bestimmte Strecke eine Verschiebung des zweiten Kolbens über eine geringere Strecke, wobei das Verhältnis der Strecken umgekehrt proportional zum Verhältnis der Querschnittsflächen der beiden Kolben ist. Jedoch ist die vom zweiten Kolben auf das Abwurfelement und somit auf die Pipettenspitze ausgeübte Kraft größer als die von der Antriebsstange auf den ersten Kolben ausgeübte Kraft, wobei das Verhältnis dieser Kräfte proportional zum Verhältnis der Querschnittsflächen der beiden Kolben ist.

Bei einer weiteren Druckmittel-Getriebeausführung hat das Getriebe einen mit der Antriebseinrichtung verbundenen ersten Faltenbalg und einen mit dem Abwurfelement verbundenen zweiten Faltenbalg, wobei die Faltenbälge miteinander kommunizierend verbunden sind, dieses kommunizierende Faltenbalgsystem mit Hydraulikflüssigkeit gefüllt ist und der erste Faltenbalg einen kleineren Querschnitt als der zweite Faltenbalg aufweist.

Bei diesem System wird durch die Faltenbälge verschiedenen Durchmessers ein entsprechendes Ergebnis wie mit den Kolben verschiedenen Durchmessers erreicht. Allerdings entfällt hier eine Abdichtung der Kolben bzw. Kolbenstangen.

Bei beiden Druckmittel-Getriebeausführungen besteht weitgehende Freiheit bei der Wahl der Übersetzungsverhältnisse. Auch sind sehr einfache konstruktive Ausführungen möglich.

Bei einer Gelenk-Getriebeausführung weist das Getriebe einen ersten Gelenkstab auf, der an die Antriebseinrichtung angelenkt ist und einen zweiten Gelenkstab, der an das Abwurfelement angelenkt ist, wobei die beiden Gelenkstäbe anderenends aneinandergelenkt sind und im Anlenkungsbereich entlang einer bezüglich des Befestigungselementes lagefesten Führung geführt sind, die einen ersten Führungsabschnitt aufweist, dessen Abstand von einer gemeinsamen Achse der Antriebsbewegung und des Abwurfelementes in Richtung von der Antriebseinrichtung zum Abwurfelement zunimmt und der so angeordnet ist, daß der Anlenkungsbereich beim Lösen einer Pipettenspitze entlang dieses ersten Führungsabschnittes bewegbar ist.

Wenn die Antriebsstange für den Abwurf einer Pipettenspitze axial bewegt wird, gelangt der Anlenkungsbereich der beiden Gelenkstäbe in den Bereich des ersten Führungsabschnittes, in dem er seitlich von gemeinsamen Achse der Antriebsbewegung und des Abwurfelementes ausweicht. Dabei legt einerseits die Antriebsbewegung einen größeren Weg als das Abwurfelement zurück und wird andererseits an dem Abwurfelement eine größere Kraft zur Verfügung gestellt als auf die Antriebsstange ausgeübt wird. Diese Ausführung ermöglicht ebenfalls eine weitgehende Variabilität des Übertragungsverhältnisses und sogar variable Übertragungsverhältnisse während eines Abwurfvorganges. Auch sind hier sehr einfache konstruktive Ausführungen möglich.

Das Abwurfelement ist eine Abwurfstange. Diese kann wiederum mit mindestens einem weiteren Element einer Abwurfeinrichtung verbunden sein. Das Befestigungselement kann ein Befestigungsansatz, eine Befestigungsaufnahme oder dgl. sein.

Die Erfindung kann bei allen Arten Pipettiersystemen zum Einsatz kommen, insbesondere bei Kolbenhub- und Direktverdränger-Systemen, bei Einfachhub- und Dispenser-Systemen, bei Hand- und bei stationären Systemen, bei manuell und motorisch angetriebenen Systemen und bei Einhand- und Mehrkanal-Systemen.

Weitere Einzelheiten und Vorteile der Erfindung sind aus der nachfolgenden Beschreibung von vier Ausführungsbeispielen ersichtlich.

Die Erfindung wird nachfolgend anhand der anliegenden Zeichnungen von fünf Ausführungsbeispielen näher erläutert. In den Zeichnungen zeigen:
- Fig. 1: Handpipettiersystem in grobschematischer Ansicht;
- Fig. 2: Abwurfeinrichtung mit Zugmittel-Getriebe in einem Längsschnitt durch eine Pipettiervorrichtung;
- Fig. 3: dieselbe Abwurfeinrichtung in einem um 90° gedrehten Längsschnitt durch die Pipettiervorrichtung;
- Fig. 4: Abwurfeinrichtung mit Druckmittel-Kolbengetriebe in einem Längsschnitt;
- Fig. 5: Abwurfeinrichtung mit Druckmittel-Faltenbalggetriebe im unbetätigten Zustand in einem Längsschnitt;
- Fig. 6: dieselbe Abwurfeinrichtung in betätigtem Zustand im Längsschnitt;
- Fig. 7: Abwurfeinrichtung mit Gelenk-Getriebe mit zwei Gelenkketten im Längsschnitt;
- Fig. 8: Abwurfeinrichtung mit Gelenk-Getriebe mit nur einer Gelenkkette im Längsschnitt;
- Fig. 9: dieselbe Abwurfeinrichtung in einem Schnitt entlang der Linie IX-IX der Fig. 8.

Bei der nachfolgenden Beschreibung verschiedener Ausführungsbeispiele werden für entsprechende Bauelemente dieselben Bezugsziffern verwendet. Die zugehörige Beschreibung hat für sämtliche Ausführungsbeispiele Gültigkeit, die diese Bezugsziffern aufweisen.

Gemäß Fig. 1 hat ein erfindungsgemäßes Handpipettiersystem eine Handpipettiervorrichtung 1 mit einem Gehäuse 2 und einem Gehäuseschaft 3, der am unteren Ende einen Befestigungsansatz in Form eines Aufsteckkonus 4 aufweist.

Auf den Aufsteckkonus 4 ist eine Pipettenspitze 5 gesteckt, so daß sie festklemmt, jedoch vom Aufsteckkonus 4 abgedrückt werden kann.

Oben ragt aus dem Gehäuse 2 ein Betätigungsknopf 6 heraus. Durch axiales Eindrücken des Betätigungsknopfes 6 kann im Gehäuse 2 zwischen zwei Anschlägen ein Kolben in einem Zylinder verschoben werden. Der Zylinder ist über einen Kanal mit einer Öffnung am unteren Ende des Aufsteckkonus 4 verbunden. Durch Verschiebung des Kolbens wird im Kanal eine Luftsäule bewegt. Nach Eindrücken des Kolbens 6 kann dieser federunterstützt in seine Ausgangsposition zurückfahren, wobei die Luftsäule Flüssigkeit in die Pipettenspitze 5 einsaugen kann. Erneutes Eindrücken des Betätigungsknopfes 6 bewirkt einen Ausstoß der Flüssigkeit aus der Pipettenspitze 5.

Für ein anschließendes Lösen der Pipettenspitze 5 vom Aufsteckkonus 4 weist die Pipettiervorrichtung eine Abwurfeinrichtung 7 auf. Diese hat eine verschieblich auf dem Gehäuseschaft 3 angeordnete Abwurfhülse 8 mit einem seitlichen Vorsprung 9 am oberen Rand innerhalb des Gehäuses 2. Zum Betätigen der Abwurfhülse 8 befindet sich an einer Längsseite im Gehäuse 2 eine zum Gehäuseschaft 3 parallele Antriebsstange 10, die mittels eines Abwurfknopfes 11 betätigbar ist, der oben über das Gehäuse 2 hinaussteht. Das untere Ende der Antriebsstange 10 ist über ein Getriebe 12 mit dem oberen Ende einer Abwurfstange 13 verbunden, die ebenfalls parallel zum Gehäuseschaft 3 ist. Das untere Ende der Abwurfstange 13 ist wiederum dem seitlichen Vorsprung 9 der Abwurfhülse 8 zugeordnet.

Das Getriebe 12 ist ein Zugmittel-, Druckmittel- oder Gelenk-Getriebe. Es hat eine Untersetzung. Infolgedessen ist bei Betätigung der Abwurfeinrichtung 7 der Verschiebeweg des Abwurfknopfes 11 größer als der Verschiebeweg der Abwurfhülse 8, übersteigt jedoch die von der Abwurfhülse 8 auf den oberen Rand der Pipettenspitze 5 ausgeübte Kraft die auf den Abwurfknopf 11 ausgeübte Kraft. Fest sitzende Pipettenspitzen 5 lassen sich somit leichter von der Pipettiervorrichtung 1 lösen.

Fig. 2 und 3 zeigen eine Ausführung des Getriebes als Zugmittelgetriebe 12'. Dabei ist am unteren Endabschnitt der Antriebsstange 10 ein Führungsblock 14 vorhanden, in dem eine axial gerichtete Führungsnut 15 ausgebildet ist, die eine seitliche Öffnung 16 aufweist. An den Führungsblock 14 angrenzend weist die Antriebsstange 10 eine axiale Führungsbohrung 17 auf.

Die Abwurfstange 13 ist durch eine quergerichtete Gehäusewand 18 geführt. Die Abwurfstange 13 trägt unterhalb der Gehäusewand 18 einen Ring 19, der sie gegen ein Herausziehen nach oben sichert. Oberhalb der Gehäusewand 18 ist eine Druckfeder 21 auf der Abwurfstange 13 geführt, die sich einenends an der Gehäusewand 18 und anderenends an einem weiteren Ring 21 abstützt, der auf der Abwurfstange 13 sitzt.

An einem oberen Endabschnitt trägt die Abwurfstange 13 einen Lagerblock 22. Dieser ist auf die Abwurfstange 13 geschoben und mittels Ringen 23, 24 an der Abwurfstange 13 gesichert. Die Abwurfstange 13 ragt mit ihrem oberen Ende in die Führungsbohrung 17 hinein und der Lagerblock 22 ist in der Führungsnut 15 des Führungsblockes 14 geführt. Oberhalb des Lagerblockes 22 ist auf der Abwurfstange 13 eine Druckfeder 25 geführt, die sich einenends an dem Ring 24 und anderenends an einer Stufe 26 zwischen Führungsnut 15 und Führungsbohrung 17 abstützt.

Auf einem aus der Öffnung 16 herausragenden Lagerzapfen 27 des Lagerblockes 22 ist eine Umlenkrolle 28 gelagert. Die Umlenkrolle 28 hat am Umfang eine Rille 29. Um die Umlenkrolle 28 ist ein Seil 30 gelegt und in der Rille 29 geführt. Das Seil 30 kann insbesondere ein Stahl- oder Drahtseil sein. Es verläuft etwa über die Hälfte des Umfanges der Umlenkrolle 28. Einenends ist es unterhalb des Lagerblockes 22 im Gehäuse 2 und damit bezüglich eines Aufsteckkonus 4 für eine Pipettenspitze 5 festgelegt. Anderenends ist es unterhalb der Umlenkrolle 28 bei 32 am Führungblock 14 festgelegt.

Die Festlegung am Gehäuse 2 erfolgt beispielsweise mittels einer Schlaufe, die auf einem Zapfen sitzt. Die Befestigung am Führungsblock 14 erfolgt beispielsweise mittels einer seilfesten Kugel oder einer anderen Verdickung, die von der Seite in eine Aufnahme geschoben wird, die einen Durchgang für das Seil 30 aufweist.

Der Lagerblock 22 weist einen zum Lagerzapfen 27 konzentrischen Kranz 33 auf, der die Umlenkrolle 28 mit einem Wulst 34 am Innenumfang sichert und das Seil 30 an einem Herausrutschen aus der Rille 29 hindert. Der Kranz 33 weist jedoch Durchgangsbohrungen auf, durch die die Enden des Seiles 30 nach außen geführt sind.

Bei unbetätigtem Abwurfknopf 11 nimmt das Getriebe 12' die gezeichnete Anordnung ein. Wird der Abwurfknopf 11 betätigt, so zieht die Antriebsstange 10 mit dem Führungsblock 14 das daran festgelegte Ende des Seils 30 nach unten. Dabei wird das Seil 30 über die Umlenkrolle 28 und gleichzeitig die Umlenkrolle 28 und damit der Lagerblock 22 und die Abwurfstange 13 nach unten gezogen. Dieses Zugmittelgetriebe 12' bewirkt, daß dabei die Abwurfstange 13 um eine Abwurfstrecke bewegt ist, die nur halb so groß wie die Verschiebestrecke der Antriebsstange 10 ist. Andererseits ist die von der Abwurfstange 13 ausübbare Abwurfkraft doppelt so groß wie die an dem Abwurfknopf 11 anliegende Kraft. Das untere Ende der Abwurfstange 13 kann also direkt oder über eine Abwurfhülse 8 eine erhöhte Kraft auf eine Pipettenspitze 5 ausüben.

Nach Entlastung des Abwurfknopfes 11 drückt die Feder 20 das Zugmittel-Getriebe 12' in die gezeichnete Ausgangslage zurück. Die Feder 25 schiebt die Antriebsstange 10 bezüglich der Abwurfstange 13 in die Ausgangslage zurück und gleicht damit die Unterschiede der Verschiebungen von Antriebsstange 10 und Abwurfstange 13 aus, so daß das Seil 30 unter Spannung gehalten wird.

Durch Anbringen von zwei Umlenkrollen an der Abwurfstange und einer gehäusefest gelagerten Umlenkrolle und eine Seilführung von der Antriebsstange über die erste Umlenkrolle der Abwurfstange zur gehäusefesten Umlenkrolle und von dort zur zweiten Umlenkrolle der Abwurfstange und von dort zu einer gehäusefesten Festlegung kann sogar eine Viertelung des Kraftaufwandes erreicht werden. Weitere Variationen sind durch Rollenanordnungen und Seilführungen möglich, wie sie bei Flaschenzügen bekannt sind.

Das in der Fig. 4 gezeigte Druckmittel-Kolbengetriebe 12'' kann ebenfalls in einem Pipettiersystem gemäß Fig. 1 zum Einsatz kommen. In diesem Fall ist die Antriebsstange 10 mit einem ersten Kolben 33 verbunden. Dieser ist axial verschieblich in einem Zylinder 34 angeordnet. Die Antriebsstange 10, die zugleich die Antriebsstange des Kolbens 33 ist, ist abdichtend durch die obere Öffnung des Zylinders 34 geführt. Hierfür ist an einem Innenabsatz des Zylinders 34 ein O-Ring 35 abgestützt und mittels eines Schraubringes 36 zwischen Zylinder 34 und Abwurfstange 10 verpreßt, ähnlich wie bei einer Stopfbuchsdichtung.

Der maximale Durchmesser D₁ des Kolben 32 ist deutlich geringer als der Innendurchmesser des Zylinders 34.

Am oberen Ende der Abwurfstange 13 sitzt ein zweiter Kolben 37, der in das andere Ende des Zylinders 34 hineingeführt ist. An der Stirnseite dieses Endes des Zylinders 34 sitzt ein weiterer O-Ring 38, der mittels einer Überwurfmutter 39 abdichtend gegen den Außenumfang des Kolbens 37 gepreßt ist. Der Außendurchmesser D₂ des Kolbens 37 entspricht etwa dem Innendurchmesser des Abschnittes des Zylinders 34, in dem er verschieblich ist.

Die auf der Abwurfstange 13 geführte Feder stützt sich einenends an der quergerichteten Gehäusewand 18 und anderenends an einem Absatz 40 an der Unterseite des Kolbens 37 ab.

Der von den Kolben 33, 37 begrenzte Innenraum des Zylinders 34 ist vollständig mit Hydraulikflüssigkeit 41 gefüllt.

Das Getriebe 12'' ist in unbetätigter Anordnung gezeigt. Für einen Spitzenabwurf wird auf den Abwurfknopf 11 gedrückt, so daß der Kolben 33 tiefer in den Zylinder 34 eintaucht. Hierdurch wird Hydraulikflüssigkeit verdrängt und der Kolben 37 entgegen der Wirkung der Feder 20 nach unten bewegt, so daß die Abwurfstange 13 die Abwurfhülse 8 mitnimmt und letztendlich die Pipettenspitze 5 vom Aufsteckkonus 4 abdrückt. Dabei ist der von der Antriebsstange 10 zurückgelegte Weg geringer als der von der Abwurfstange 13 zurückgelegte Weg und die von der Abwurfstange 13 auf die Abwurfhülse 8 ausgeübte Abwurfkraft (F₂) größer als die auf den Abwurfknopf 11 wirkende Kraft (F₁), da der Durchmesser D₂ des Kolbens 37 den Durchmesser D₁ des Kolbens 33 überschreitet. Für das Kraftübersetzungsverhältnis ü (=F₂/F₁) dieses hydraulischen Übersetzungssystems gilt: $ü = {{D}_{2}}^{2} / {{D}_{1}}^{2}$

Bei dieser Getriebeausführung ist man bei der Wahl des Übersetzungsverhältnisses ü sehr frei.

Statt dessen kann ein Pipettensystem gemäß Fig. 1 auch mit einem Druckmittel-Faltenbalggetriebe 12''' gemäß Fig. 5 und 6 ausgerüstet sein. Dieses hat einen ersten Faltenbalg 42, der stirnseitig mit der Antriebsstange 10 verbunden ist, so daß er von dieser zusammengedrückt werden kann. Ferner hat es einen zweiten Faltbalg 43, der stirnseitig mit der Abwurfstange 13 verbunden ist, so daß er diese beim Entfalten axial verschiebt. An einander zugewandten Stirnseiten sind die beiden Faltbälge 42, 43 über einen kurzen Schlauchabschnitt 44 miteinander verbunden, so daß ihre Innenräume miteinander kommunizieren. In diesem Bereich läuft zwischen den Faltenbälgen 42, 43 eine radial gerichtete Nut 45 um, in die eine quergerichtete Gehäusewand 18 eingreift. Diese hat einen seitlich geöffneten Schlitz 46 zum Einschieben des Schlauchabschnittes 44.

Die Faltenbälge 42, 43 und der Schlauchabschnitt 44 sind mit einer Hydraulikflüssigkeit 41 oder einer anderen geeigneten Flüssigkeit gefüllt. Sie haben einen kreisrunden Querschnitt, wobei der Faltenbalg 42 einen etwa halb so großen Durchmesser (D1) aufweisen kann, wie der Faltenbalg 43 (D₂).

Die Faltenbälge 42, 43 können so aus einem elastischen Material hergestellt sein, daß sie unbeaufschlagt das Bestreben haben, die in Fig. 5 gezeigte Ausgangsform anzunehmen. Es ist aber auch möglich, diese Ausgangsform mittels einer zusätzlichen Federeinrichtung zu erzielen.

Davon ausgehend kann der Faltenbalg 42 durch Verschieben der Antriebsstange 10 in Pfeilrichtung zusammengedrückt werden, wobei die Hydraulikflüssigkeit 41 in den Faltenbalg 43 verdrängt wird und diesen aufweitet. Schließlich wird die Anordnung gemäß Fig. 6 erreicht, in der der Faltenbalg 42 maximal zusammengedrückt und der Faltenbalg 43 maximal expandiert ist. Dabei ist der Kompressionsweg Y des Faltenbalges 42 deutlich größer als der Expansionsweg Z des Faltenbalges 43. Hingegen drückt der Faltenbalg 43 mit einer deutlich größeren Abwurfkraft (F₂) auf die Abwurfstange 13, als über die Antriebsstange 10 in den Faltenbalg 42 eingeleitet wird (F₁). Auch bei diesem hydraulischen Übersetzungssystem ist das Übersetzungsverhältnis ü (= F₂/F₁) gegeben durch: $ü = {{D}_{2}}^{2} / {{D}_{1}}^{2}$

Das Pipettiersystem gemäß Fig. 1 kann vorteilhaft auch mit einem Gelenk-Getriebe 12^{IV} gemäß Fig. 7 ausgestattet sein. Die Antriebsstange 10 und die Abwurfstange 13 sind koaxial in axialen Führungen 47, 48 des Gehäuses geführt. An das untere Ende der Antriebsstange 10 sind bei 49 zwei erste Gelenkstäbe 50, 50' angelenkt. An das obere Ende der Abwurfstange 13 sind bei 51 zwei zweite Gelenkstäbe 52, 52' angelenkt. Jeweils ein erster Gelenkstab 50, 50' und ein zweiter Gelenkstab 52, 52' sind anderenends bei 53, 53' aneinandergelenkt. Dort ist jeweils eine Rolle 54, 54' drehbar gelagert.

Zwischen den axialen Führungen 47, 48 ist im Bewegungsbereich der Rollen 54, 54' beidseits der Achse der Antriebsstange 10 und der Abwurfstange 13 eine Führung 55, 55' mit einer bestimmten Kontur ausgebildet. Diese entfernt sich in einem ersten Führungsabschnitt 56, 56' von der vorerwähnten Achse und ist in einem zweiten Führungsabschnitt 57, 57' zu dieser Achse parallel.

Bei Betätigung der Abwurfeinrichtung 12^{IV} durch Verschieben der Antriebsstange 10 in Pfeilrichtung können sich zunächst die Rollen 54, 54' innerhalb der Führung 47 befinden. Sobald die Rollen 54, 54' in den Bereich der Führung 55, 55' gelangen, folgen sie der Kontur des ersten Führungsabschnitts 56, 56' und entfernen sich voneinander. Diese Situation ist in Fig. 7 dargestellt. Während der Bewegung der Rollen 54, 54' über den ersten Führungsabschnitt 56, 56' wird infolgedessen die Abwurfstange 13 über eine kürzere Strecke verschoben als die Antriebsstange 10. Andererseits kann die Abwurfstange 13 eine größere Kraft auf eine Abwurfhülse 8 ausüben, als auf die Antriebsstange 10 ausgeübt wird. Deshalb wird vorteilhaft die Pipettenspitze 5 vom Aufsteckkonus 4 abgedrückt, während die Rollen 54, 54' entlang des Führungsabschnittes 56, 56' bewegt werden. Im anschließenden zweiten Führungsabschnitt 57, 57' entspricht die Bewegung der Abwurfstange 13 wiederum der Bewegung der Antriebsstange 10, wodurch bereits eine Pipettenspitze 5 beschleunigt abgedrückt werden kann.

Durch den ersten Führungsabschnitt 56, 56' kann eine kraftverstärkende Übersetzung von z. B. 3,5:1 erreicht werden. Im anschließenden zweiten Führungsabschnitt 57, 57' ist das Übersetzungsverhältnis 1:1.

Anschließend an den ersten Führungsabschnitt 56, 56', in dem die Pipettenspitze gelöst wird, oder statt dessen kann für "den letzten Schwung" auf eine "weg-verstärkende" Übersetzung (z. B. 1:2 o.ä.) übergegangen werden. Beispiele für solche weiteren Führungsabschnitte 58, 58' und 59, 59' sind strichliert eingezeichnet.

Natürlich sind auch andere Konturen im Bereich der Führung 55, 55' denkbar.

Interessant ist auch, daß trotz Kraftverstärkung beim Abwurf der Pipettenspitze keine Gesamthubverkürzung eintreten muß, weil der beim Abwurf verringerte Hub der Abwurfstange 13 am Ende des Abwurfvorganges nachgeholt werden kann.

Gemäß Fig. 8 und 9 kann ein Gelenk-Getriebe mit entsprechender Funktion auch verwirklicht werden, indem die Antriebsstange 10 und die Abwurfstange 13 nur über zwei Gelenkstäbe 50, 52 miteinander verbunden sind und nur auf einer Seite der gemeinsamen Bewegungsachse der Antriebsstange 10 und der Abwurfstange 13 eine Führung 55 mit den verschiedenen Abschnitten 56, 57 (oder 58, 59) ausgebildet ist. Eine der Führung 55 gegenüberliegende Wand 60 kann dann mit den Begrenzungen der Führungen 47, 48 fluchten. Hierdurch ist eine platzsparendere Bauweise möglich.

Es versteht sich, daß Gelenk-Getriebe gemäß Fig. 7 bis 9 mit einer Federeinrichtung zusammenwirken können, welche auf die Abwurfstange 13 entgegen Betätigungsrichtung wirken, um diese in eine Ausgangslage zurückzustellen.

## Patentansprüche

1. Pipettiersystem mit
- einer Pipettiervorrichtung (1) und mindestens einer daran lösbar befestigten Pipettenspitze (5),
- mindestens einem Befestigungselement (4) an der Pipettiervorrichtung (1), an dem die Pipettenspitze (5) befestigt ist,
- einer Abwurfeinrichtung (7) an der Pipettiervorrichtung (1), die ein axial bewegliches Abwurfelement (13) in Form einer einem seitlichen Vorsprung (9) einer Abwurfhülse (8) zugeordneten Abwurfstange (13) zum Lösen der Pipettenspitze (5) vom Befestigungselement (4) bei einer Axialbewegung des Abwurfelementes (13) und eine Antriebseinrichtung (10, 11) mit einer parallel zu einem Gehäuseschaft (2) angeordneten Antriebsstange (10) zum Antreiben der Axialbewegung des Abwurfelementes (13) hat, und
- einem eine im wesentlichen axiale Antriebsbewegung der Antriebseinrichtung (10, 11) in eine Axialbewegung des Abwurfelementes (13) übertragenden Zugmittel-Getriebe, Druckmittel-Getriebe oder Gelenk-Getriebe, über das das untere Ende der Antriebsstange (10) mit dem oberen Ende der Abwurfstange (13) verbunden ist, mit dem die Abwurfstange (13) zumindest beim Lösen der Pipettenspitze (5) vom Befestigungselement (4) über einen geringeren Weg axial bewegbar ist als die im wesentlichen axiale Antriebsbewegung zurücklegt und die eine Kraft für die im wesentlichen axiale Antriebsbewegung übersteigende Abwurfkraft auf die Pipettenspitze (5) ausübbar ist.

2. Pipettiersystem nach Anspruch 1, bei der das Abwurfelement (13) von einer der Axialbewegung beim Lösen der Pipettenspitze (5) entgegenwirkenden Federeinrichtung (20) beaufschlagt ist.

3. Pipettiersystem nach Anspruch 2, bei der die Federeinrichtung (20) eine zwischen einem bezüglich des Befestigungselementes (5) lagefesten Widerlager (18) und einem Widerlager (21) der Abwurfstange (13) wirksame Druckfeder ist.

4. Pipettiersystem nach einem der Ansprüche 1 bis 3, bei dem die Antriebseinrichtung eine axial bewegliche Antriebsstange (10) und/oder einen manuell betätigbaren Abwurfknopf (11) aufweist.

5. Pipettiersystem nach einem der Ansprüche 1 bis 4, bei dem die Antriebseinrichtung (10, 11) und das Abwurfelement (13) einander übergreifende Endabschnitte haben und das Getriebe (12') eine an dem Endabschnitt des Abwurfelementes (13) drehbar gelagerte Umlenkrolle (28) und ein Seil (30) hat, das einenends bezüglich des Befestigungselementes (4) lagefest ist und anderenends an dem Endabschnitt der Antriebseinrichtung (10) festgelegt ist.

6. Pipettiersystem nach Anspruch 5, bei dem die Endabschnitte der Antriebseinrichtung (10, 11) und des Abwurfelementes (13) teleskopierbar ineinander geführt sind.

7. Pipettiersystem nach Anspruch 5 oder 6, bei dem an dem Endabschnitt der Abwurfelementes (13) ein Lagerblock (22) fixiert ist, an dem die Umlenkrolle (28) drehbar gelagert ist, der Endabschnitt der Antriebseinrichtung (10, 11) einen Führungsblock (14) mit einer den Lagerblock (22) aufnehmenden Führungsnut (15) mit einer seitlichen Öffnung (16) aufweist, aus der die Umlenkrolle (28) herausragt.

8. Pipettiersystem nach Anspruch 7, bei der ein über den Lagerblock (22) hinausragendes Ende des Abwurfelementes (13) in einer an die Führungsnut (15) angrenzenden Führungsbohrung (17) des Endabschnittes der Antriebseinrichtung (10, 11) geführt ist.

9. Pipettiersystem nach einem der Ansprüche 5 bis 8, bei dem zwischen Antriebseinrichtung (10, 11) und Abwurfelement (13) eine weitere Federeinrichtung (25) angeordnet ist, die dem Übergreifen der Endabschnitte entgegenwirkt.

10. Pipettiersystem nach einem der Ansprüche 7 bis 9, bei dem die weitere Federeinrichtung (25) eine zwischen dem Lagerblock (22) und einer Stufe (26) zwischen Führungsnut (15) und Führungsbohrung (17) angeordnete Druckfeder (25) ist.

11. Pipettiersystem nach einem der Ansprüche 1 bis 4, bei der das Getriebe (12'') einen mit der Antriebseinrichtung (10, 11) verbundenen ersten Kolben (33) hat, der in einem Zylinder (34) verschieblich ist, das Getriebe (12'') einen mit dem Abwurfelement (13) verbundenen zweiten Kolben (37) hat, der in einem Zylinder (34) verschieblich ist, wobei die beiden Zylinder (34) miteinander kommunizieren, dieses kommunizierende Zylindersystem zur Umgebung hin abgedichtet und mit Hydraulikflüssigkeit (41) gefüllt ist und der erste Kolben (33) eine kleinere Querschnittsfläche als der zweite Kolben (37) aufweist.

12. Pipettiersystem nach Anspruch 11, bei dem die beiden Kolben (33, 37) in einem einzigen Zylinder (34) angeordnet sind.

13. Pipettiersystem nach Anspruch 11 oder 12, bei dem eine Antriebsstange (10, 13) des ersten Kolbens (33) und/oder des zweiten Kolbens (37) abdichtend durch eine Einführöffnung des Zylinders (34) geführt ist.

14. Pipettiersystem nach einem der Ansprüche 1 bis 4, bei dem das Getriebe (12''') einen mit der Antriebseinrichtung verbundenen ersten Faltenbalg (42) und das Getriebe (12''') einen mit dem Abwurfelement (13) verbundenen zweiten Faltenbalg (43) hat, die miteinander kommunizierend verbunden sind, wobei das kommunizierende Faltenbalgsystem mit Hydraulikflüssigkeit (41) gefüllt ist und der erste Faltenbalg (42) einen kleineren Querschnitt als der zweite Faltenbalg (43) aufweist.

15. Pipettiersystem nach Anspruch 14, bei dem die beiden Faltenbälge (42, 43) durch einen Schlauchabschnitt (44) miteinander verbunden sind.

16. Pipettiersystem nach Anspruch 15, bei dem zwischen den Faltenbälgen (42, 43) um den Schlauchabschnitt (44) eine radiale Nut (46) umläuft, in die eine Gehäusewand mit einer den Schlauchabschnitt (44) aufnehmenden Öffnung (46) eingreift.

17. Pipettiersystem nach einem der Ansprüche 1 bis 4, bei dem das Getriebe (12^{iv}) einen ersten Gelenkstab (50) aufweist, der an die Antriebseinrichtung (10, 11) angelenkt ist, das Getriebe (12^{iv}) einen zweiten Gelenkstab (52) aufweist, der an das Abwurfelement (13) angelenkt ist, wobei die beiden Gelenkstäbe (50, 52) anderenends aneinandergelenkt sind und im Anlenkungsbereich (53) entlang einer Führung (55) geführt sind, die einen ersten Führungsabschnitt (56) aufweist, dessen Abstand von einer gemeinsamen Achse der Antriebsbewegung und des Abwurfelementes (13) in Richtung von der Steuereinrichtung (10, 11) zum Abwurfelement (13) zunimmt und der so angeordnet ist, daß der Anlenkungsbereich (53) beim Lösen einer Pipettenspitze (5) entlang dieses ersten Führungsabschnittes (56) bewegbar ist.

18. Pipettiersystem nach Anspruch 17, bei dem im Anlenkungsbereich (53) der beiden Gelenkstäbe (50, 52) eine Rolle (54) drehbar gelagert ist, die an der Führung (55) abrollbar ist.

19. Pipettiersystem nach Anspruch 17 oder 18, bei dem die Führung (55) angrenzend an den ersten Führungsabschnitt (56) einen zweiten Führungsabschnitt (57) mit konstantem Abstand von der Achse des Abwurfelementes (13) aufweist.

20. Pipettiersystem nach einem der Ansprüche 17 bis 19, bei dem die Führung (55) angrenzend an den ersten Führungsabschnitt (56) oder den Abwurfabschnitt (57) einen weiteren Führungsabschnitt (58, 59) hat, dessen Abstand von der Achse des Abwurfelementes (13) in Richtung von der Steuereinrichtung (10, 11) zum Abwurfelement (13) abnimmt.

21. Pipettiersystem nach einem der Ansprüche 17 bis 20, bei dem symmetrisch zur Achse des Abwurfelementes (13) aneinandergelenkte Gelenkstäbe (50, 52; 50', 52') und Führungen (55, 55') angeordnet sind.

22. Pipettiersystem nach einem der Ansprüche 1 bis 21, das eine Handpipettiervorrichtung (1) oder eine stationäre Pipettiervorrichtung aufweist.

23. Pipettiersystem nach einem der Ansprüche 1 bis 22, das ein Einkanal- oder eine Mehrkanal-System ist.

24. Pipettiersystem nach einem der Ansprüche 1 bis 23, das eine manuell, elektrisch oder anderweitig angetriebene Abwurfeinrichtung (9) aufweist.

25. Pipettiersystem nach Anspruch 24, bei dem die Antriebseinrichtung eine Antriebsstange (10) mit einem manuell betätigbaren Abwurfknopf (11) oder einem linearen motorischen Antrieb hat.

26. Pipettiersystem nach einem der Ansprüche 1 bis 25, bei dem die Pipettenspitze (5) an dem Befestigungselement mit einer Klemmkraft von mindestens 0,5 N, vorzugsweise von 0,5 bis 80 N befestigt ist, die von der Abwurfeinrichtung (7) überwindbar ist.

## Claims

1. A pipetting system with
- a pipetting device (1) and at least one pipette tip (5) releasably fastened thereon,
- at least one fastening element (4) on the pipetting device (1), on which the pipette tip (5) is fastened,
- an ejection means (7) on the pipetting device (1), which has an axially movable ejection element (13) for releasing the pipette tip from the fastening element (4) with an axial movement of the ejection element (13), and a drive means (10, 11) with a drive rod (10) arranged in parallel to a housing shank (2) for driving the axial movement of the ejection element (13), wherein the ejection element (13) is in the form of an ejection rod (13) allocated to a lateral projection (9) of an ejection sleeve (8), and
- a pull-means gear, push-means gear or linkage gear through which the bottom end of the drive rod (10) is connected to the top end of the ejection rod (13) and which transmits an essentially axial drive movement of the drive means (10, 11) into an axial movement of the ejection element (13) and with which the ejection rod (13) at least on releasing the pipette tip (5) from the fastening element (4) is axially movable over a smaller distance than the essentially axial drive movement covers and an ejection force exceeding the force for the essentially axial drive movement can be exerted onto the pipette tip (5).

2. A pipetting system according to claim 1, in which the ejection element (13) is impinged by a spring means (20) acting opposite to the axial movement on releasing the pipette tip (5).

3. A pipetting system according to claim 2, in which the spring means (20) is a compression spring effective between a counter bearing (18) which is stationary with respect to the fastening element (4) and a counter bearing (21) of the ejection element (13).

4. A pipetting system according to one of the claims 1 to 3, in which the drive means comprises an axially moving drive rod (10) and/or a manually actuatable ejection knob (11).

5. A pipetting system according to one of the claims 1 to 4, in which the drive means (10, 11) and the ejection element (13) have end sections engaging over one another and the gear (12') has a deflection roller (28) rotatably mounted on the end section of the ejection element (13) and a cable (30) which at one end is stationary with regard to the fastening element (4) and at the other end is fixed to the end section of the drive means (10).

6. A pipetting system according to claim 5, in which the end sections of the drive means (10, 11) and of the ejection element (13) are guided telescopically in one another.

7. A pipetting system according to claim 5 or 6, in which on the end section of the ejection element (13) there is fixed a bearing block (22) on which the deflection roller (28) is rotatably mounted, the end section of the drive means (10, 11) having a guide block (14) with a guide groove (15) accommodating the bearing block, with a lateral opening (16) from which the deflection roller (28) protrudes.

8. A pipetting system according to claim 7, in which one end of the ejection element (13), which protrudes beyond the bearing block (22), is guided in a guide bore (17) of the end section of the drive means (10, 11), said guide bore bordering on the guide groove (15).

9. A pipetting system according to one of the claims 5 to 8, in which between the drive means (10, 11) and ejection element (13) there is arranged a further spring means (25) which counteracts the engaging over of the end sections.

10. A pipetting system according to one of the claims 7 to 9, in which the further spring means (25) is a compression spring (25) arranged between the bearing block (22) and a step (26) between the guide groove (15) and guide bore (17).

11. A pipetting system according to one of the claims 1 to 4, in which the gear (12") has a first piston (33) which is connected to the drive means (10, 11) and is displaceable in a cylinder (34), the gear (12") has a second piston (37) which is connected to the ejection element (13) and which is displaceable in a cylinder (34), wherein the two cylinders (34) communicate with one another, this communicating cylinder system is sealed to the surroundings and is filled with hydraulic fluid (41) and the first piston (33) has a smaller cross sectional area than the second piston (37).

12. A pipetting system according to claim 11, in which the two pistons (33, 37) are arranged in a single cylinder (34).

13. A pipetting system according to claims 11 or 12, in which a drive rod (10, 13) of the first piston (33) and/or of the second piston (37) is sealingly guided through an introduction opening of the cylinder (34).

14. A pipetting system according to one of the claims 1 to 4, in which the gear (12''') has a first bellows (42) connected to the drive means and the gear (12''') has a second bellows (43) connected to the ejection element (13), these being communicatingly connected to one another, wherein the communicating bellows system is filled with hydraulic fluid (41) and the first bellows (42) has a smaller cross section than the second bellows (43).

15. A pipetting system according to claim 14, in which the two bellows (42, 43) are connected to one another by way of a tubing section (44).

16. A pipetting system according to claim 15, in which between the bellows (42, 43) around the tubing section (44) there runs a radial groove (46) into which there engages a housing wall with an opening (46) accommodating the tubing section (44).

17. A pipetting system according to one of claims 1 to 4, in which the gear (12^{IV}) comprises a first linkage rod (50) which is linked to the drive means (10, 11), the gear (12^{IV}) comprises a second linkage rod (52) which is linked to the ejection element (13), wherein the two linkage rods (50, 52) at the other end are linked to one another and in the linkage region (53) are guided along a guide (55) which comprises a first guide section (56) whose distance to a common axis of the drive movement and of the ejection element (13) in the direction from the control means (10, 11) to the ejection element (13) increases and which is arranged such that the linkage region (53) on releasing a pipette tip (5) is movable along this first guide section (56).

18. A pipetting system according to claim 17, in which in the linkage region (53) of the two linkage rods (50, 52) there is rotatably mounted a roller (54) which can be rolled away on the guide (55).

19. A pipetting system according to claim 17 or 18, in which the guide (55) bordering on the first guide section (56) comprises a second guide section (57) with a constant distance to the axis of the ejection element (13).

20. A pipetting system according to one of the claims 17 to 19, in which the guide (55) bordering on the first guide section (56) or the ejection section (57) has a further guide section (58, 59) whose distance to the axis of the ejection element (13) decreases in the direction of the control means (10, 11) to the ejection element (13).

21. A pipetting system according to one of the claims 17 to 20, in which symmetrically to the axis of the ejection element (13) there are arranged linkage rods (50, 52, 50') linked to one another and guides (55, 55').

22. A pipetting system according to one of the claims 1 to 21 which comprises a hand pipetting device (1) or a stationary pipetting device.

23. A pipetting system according to one of the claims 1 to 22 which is a one-channel or a multi-channel system.

24. A pipetting system according to one of the claims 1 to 23 which comprises an ejection device (7) driven manually, electrically or in another manner.

25. A pipetting system according to claim 24, in which the drive means has a drive rod (10) with a manually actuatable ejection knob (11) or with a linear motoric drive.

26. A pipetting system according to one of the claims 1 to 25, in which the pipette tip (5) on the fastening element is fastened with a clamping force of at least 0.5 N, preferably of 0.5 to 80 N, which can be overcome by the ejection means (7).

## Revendications

1. Système de pipette, comportant
- un dispositif de pipette (1) et au moins une pointe de pipette (5) fixée à lui de façon démontable,
- au moins un élément de fixation (4) sur le dispositif de pipette (1), sur lequel la pointe de pipette (5) est fixée,
- un dispositif de rejet (7) sur le dispositif de pipette (1) qui présente un organe de rejet (13) mobile axialement sous forme d'une tige de rejet (13) associée à une saillie (9) latérale d'une douille de rejet (8), pour libérer la pointe de pipette (5) de l'élément de fixation (4) en cas de mouvement axial de l'organe de rejet (13), et un dispositif d'entraînement (10, 11) comportant une tige d'entraînement (10), disposée parallèlement à un corps de boîtier (2), pour entraîner le mouvement axial de l'organe de rejet (13), et
- un mécanisme à moyen de traction, un mécanisme à moyen de compression ou un mécanisme à articulation transmettant un mouvement d'entraînement, sensiblement axial, du dispositif d'entraînement (10; 11) en un mouvement axial de l'organe de rejet (13), mécanisme par lequel l'extrémité inférieure de la tige d'entraînement (10) est reliée à l'extrémité supérieure de la tige de rejet (13), mécanisme avec lequel la tige de rejet (13) peut être déplacé axialement, au moins lorsque la pointe de pipette (5) est libérée de l'élément de fixation (4), sur une course plus petite que le mouvement sensiblement axial d'entraînement ne parcourt, et la force de rejet, dépassant une force pour le mouvement sensiblement axial d'entraînement, peut être exercée sur la pointe de pipette (5).

2. Système de pipette suivant la revendication 1, dans le cas duquel un dispositif de ressort (20) agissant contre le mouvement axial en cas de libération de la pointe de pipette (5) est appliqué.

3. Système de pipette suivant la revendication 2, dans le cas duquel le dispositif de ressort (20) est un ressort de compression agissant entre une butée d'appui (18) montée fixe par rapport à l'organe de fixation (5) et un contre-palier (21) de la tige de rejet (13).

4. Système de pipette suivant l'une des revendications 1 à 3, dans le cas duquel le dispositif d'entraînement présente une tige d'entraînement (10) mobile axialement et/ou un bouton de rejet (11) actionnable manuellement.

5. Système de pipette suivant l'une des revendications 1 à 4, dans le cas duquel le dispositif d'entraînement (10, 11) et l'organe de rejet (13) ont des parties d'extrémité dépassant l'un sur l'autre, et le mécanisme (12') présente une poulie de renvoi (28), montée tournante sur la partie d'extrémité de l'élément de rejet (13), et un câble (30), qui, à une extrémité, est monté fixe par rapport à l'élément de fixation (4) et, à l'autre extrémité, est monté fixe sur la partie d'extrémité du dispositif d'entraînement (10).

6. Système de pipette suivant la revendication 5, dans le cas duquel la partie d'extrémité de l'organe d'entraînement (10, 11) et l'organe de rejet (13) sont guidés de façon télescopique l'un par rapport à l'autre.

7. Système de pipette suivant la revendication 5 ou 6, dans le cas duquel, à la partie d'extrémité de l'organe de rejet (13), est fixé un bloc de palier (22) contre lequel la poulie de renvoi (28) est montée tournante, la partie d'extrémité de l'organe d'entraînement (10, 11) présente un bloc de guidage (14) comportant une rainure de guidage (15), recevant le bloc de palier (22), et comportant une ouverture latérale (16) d'où dépasse la poulie de renvoi (28).

8. Système de pipette suivant la revendication 7, dans le cas duquel une extrémité de l'organe de rejet (13) dépassant du bloc de palier (22) est guidée dans un alésage de guidage (17),en limite de la rainure de guidage (15), de la partie d'extrémité du dispositif d'entraînement (10, 11).

9. Système de pipette suivant l'une des revendications 5 à 8, dans le cas duquel, entre le dispositif d'entraînement (10, 11) et l'organe de rejet (13), est disposé un autre dispositif de guidage (25) qui s'oppose au dépassement de la partie d'extrémité.

10. Système de pipette suivant l'une des revendications 7 à 9, dans le cas duquel l'autre dispositif de guidage (25) est un ressort de compression (25) disposé entre le bloc de palier (22) et un seuil (26), entre la rainure de guidage (15) et l'alésage de guidage (17).

11. Système de pipette suivant l'une des revendications 1 à 4, dans le cas duquel le mécanisme (12") présente un premier piston (33) relié au dispositif d'entraînement (10, 11), piston qui peut coulisser dans un cylindre (34), le mécanisme (12") présente un deuxième piston (37), relié à l'organe de rejet (13) et qui peut coulisser dans un cylindre (34), les deux cylindres (34) communiquant entre eux, ce système de communication des cylindres étant rendu étanche par rapport à l'environnement et étant rempli de fluide hydraulique (41), et le premier piston (33) présentant une surface de section plus petite que le deuxième piston (37).

12. Système de pipette suivant la revendication 11, dans le cas duquel les deux pistons (33, 37) sont disposés dans un unique cylindre (34).

13. Système de pipette suivant la revendication 11 ou 12, dans le cas duquel une tige d'entraînement (10, 13) du premier piston (33) et/ou du deuxième piston (37) est guidée de façon étanche dans une ouverture d'introduction du cylindre (34).

14. Système de pipette suivant l'une des revendications 1 à 4, dans le cas duquel le mécanisme (12'") présente un premier soufflet à plis (42) relié au dispositif d'entraînement et le mécanisme (12'") présente un deuxième soufflet à plis (43) relié au dispositif de rejet (13), soufflets à plis qui sont reliés de manière à communiquer ensemble, le système de soufflets à plis communiquant étant rempli de liquide hydraulique (41), et le premier soufflet à plis (42) présentant une section plus petite que le deuxième soufflet à plis (43).

15. Système de pipette suivant la revendication 14, dans le cas duquel les deux soufflets à plis (42, 43) sont reliés entre eux par une partie de tuyau flexible (44).

16. Système de pipette suivant la revendication 15, dans le cas duquel, entre les soufflets à plis (42, 43), une cannelure radiale (46), dans laquelle pénètre une paroi de boîtier comportant une ouverture (46) qui reçoit la partie de tuyau flexible (44), entoure la partie de tuyau flexible (44).

17. Système de pipette suivant l'une des revendications 1 à 4, dans le cas duquel le mécanisme (12^{IV}) présente une première barre d'articulation (50) qui s'articule sur le dispositif d'entraînement (10, 11), le mécanisme (12^{IV}) présente une deuxième barre d'articulation (52) qui s'articule sur l'organe de rejet (13), les deux barres d'articulation (50, 52) étant articulées entre elles à leur autre extrémité et étant guidées, dans la zone d'articulation, le long d'un guidage (55) qui présente une première partie de guidage (56) dont la distance d'un axe commun du mouvement d'entraînement et de l'organe de rejet (13) augmente , dans la direction du dispositif de commande (10, 11) vers l'organe de rejet (13), et qui est disposée de telle façon que la zone d'articulation (53) puisse se déplacer le long de cette première partie de guidage (56) lorsque la pointe de pipette (5) est libérée.

18. Système de pipette suivant la revendication 17, dans le cas duquel, dans la zone d'articulation (53) des deux barres d'articulation (50, 52), est montée tournante une poulie (54), qui peut rouler contre le guidage (55).

19. Système de pipette suivant la revendication 17 ou 18, dans le cas duquel le guidage (55) présente, contre la première partie de guidage (56), une deuxième partie de guidage (57) à une distance constante de l'axe de l'organe de rejet (13).

20. Système de pipette suivant l'une des revendications 17 à 19, dans le cas duquel le guidage (55) présente, en limite de la première partie de guidage (56) ou de la partie de rejet (57), une autre partie de guidage (58, 59) dont la distance de l'axe de l'organe de rejet (13) diminue dans la direction du dispositif de commande (10, 11) vers l'organe de rejet (13).

21. Système de pipette suivant l'une des revendications 17 à 20, dans le cas duquel des barres d'articulation (50, 52; 50', 52") articulées l'une à l'autre et des guidages (55, 55') sont disposés symétriquement par rapport à l'axe de l'organe de rejet (13).

22. Système de pipette suivant l'une des revendications 1 à 21, qui présente un dispositif manuel de pipette ou un dispositif stationnaire de pipette.

23. Système de pipette suivant l'une des revendications 1 à 22, qui est un système à un canal ou un système à plusieurs canaux.

24. Système de pipette suivant une des revendications 1 à 23 qui présente un dispositif de rejet (7) entraîné manuellement, électriquement ou autrement.

25. Système de pipette suivant la revendication 24, dans le cas duquel le dispositif d'entraînement comporte une tige d'entraînement avec un bouton de rejet (11) actionnable manuellement ou un entraînement à moteur linéaire.

26. Système de pipette suivant une des revendications 1 à 24, dans le cas duquel le siège de pipette (5) est fixé à l'élément de fixation avec une force de serrage d'au moins 0,5 N, de préférence de 0,5 N à 80 N, force qui peut être surmontée par le dispositif de rejet (7).
